# FASCICULE DE BREVET EUROPEEN

(11) **EP 0 791 552 B1**
(45) Date de publication et mention de la délivrance du brevet: **03.11.1999**
(21) Numéro de dépôt: 97400115.8
(22) Date de dépôt: 21.01.1997
(51) Int. Cl.: B65H 75/22

(54) **Touret pour le déroulement de couronnes de tubes, de profilés ou autres, en particulier en matière plastique**
Spule zum Abwickeln von Wicklungen aus Schläuchen, Profilen oder dergleichen, insbesondere aus Kunststoffmaterial
Reel for unwinding coils of tubes, profiles or the like, in particular made from plastic material

(30) Priorité: 13.02.1996 FR 9601727
(43) Date de publication de la demande: 27.08.1997
(73) Titulaire: Alphacan, 78170 La Celle-Saint-Cloud (FR)
(72) Inventeur: Findeling, Olivier, 81140 Castelnau de Montmirail (FR); Delespaul, Olivier, 81600 Gaillac (FR); Jolivet, Christian, 81600 Gaillac (FR)
(74) Mandataire: Michardière, Bernard

(56) Documents cités:
- AT-B- 40 860
- FR-A- 386 350

## Description

L'invention est relative à un touret pour le déroulement de couronnes de tubes, de profilés ou autres, en particulier en matière plastique, du genre de ceux qui comprennent deux flasques d'extrémité et un moyeu s'étendant suivant toute la longueur axiale, au moins l'un des flasques d'extrémité étant démontable , et au moins un flasque intermédiaire déterminant, entre les flasques d'extrémité, des logements séparés pour au moins deux couronnes différentes

Des tourets sont utilisés, notamment, pour la pose de tubes en matière plastique servant de gaines pour les câbles téléphoniques. Les longueurs de tubes à mettre en place sont généralement importantes et le diamètre extérieur des tourets peut dépasser deux mètres pour recevoir des couronnes correspondant à une longueur suffisamment élevée de tube plastique. Pour le déroulement du tube, le touret est monté rotatif sur un support, généralement prévu sur un engin de transport tel qu'une remorque ou un camion.

On connaît, d'après AT-B-40 860 et FR-A-386 350, un dévidoir pliant comprenant deux roues et un ou plusieurs disques intermédiaires pour permettre de dévider différentes espèces de fils. Les deux roues sont réunies de manière démontable à l'aide de plusieurs tringles vissées dans des coulisses délimitées par des bras s'étendant suivant des rayons de chaque roue. Lors du pliage, on enlève les roues de l'arbre qui les porte en position de travail. Les tringles définissent un contour d'enroulement polygonal, avec aux sommets des changements de direction relativement brusques susceptibles de dégrader les produits enroulés, en particulier s'il s'agit de tubes en matière plastique . La mise en place des produits sur les tringles n'est en outre pas décrite.

L'invention a pour but, surtout de fournir un touret de construction simple et économique, permettant une mise en place facile et rapide d'un nombre variable de couronnes de tubes sur le touret pour permettre un déroulement simultané de plusieurs tubes, ou profilés, destinés à différentes applications.

Selon l'invention, un touret du genre défini précédemment est caractérisé par le fait que l'autre flasque d'extrémité du touret est fixe et solidaire d'un tambour sur lequel peut être engagée la (les) couronne (s), que le moyeu est un moyeu tubulaire central solidaire de ce flasque d'extrémité fixe, coaxial à l'intérieur du tambour et muni à une extrémité de moyens de fixation rapide pour le flasque démontable , qu'au moins un anneau formant le flasque intermédiaire est engagé sur le tambour et que des moyens de blocage du ou des flasques intermédiaires relativement au tambour sont prévus.

Le nombre de flasques intermédiaires engagés sur le tambour est de préférence au moins égal à deux pour déterminer au moins trois logements annulaires séparés.

Généralement l'autre flasque d'extrémité du touret est fixe et solidaire du tambour et le moyeu tubulaire central est solidaire de ce flasque d'extrémité fixe.

Les moyens de blocage des flasques intermédiaires comprennent, de préférence, au moins un élément, en particulier un tube, solidaire du flasque fixe, en saillie parallèlement à l'axe du tambour à partir du flasque fixe, et situé radialement à l'intérieur de la paroi du tambour, laquelle paroi comporte au moins une fente longitudinale ayant même position angulaire que cet élément, tandis que chaque flasque intermédiaire comprend au moins une tige en saillie radialement vers l'intérieur, munie à son extrémité tournée vers le centre d'une fourche équipée d'un moyen de serrage, cette tige étant destinée à être engagée dans la fente longitudinale du tambour, l'ensemble étant tel que la fourche de la tige vient coiffer ledit élément en saillie solidaire du flasque fixe qui peut être serré entre les branches de cette fourche.

Généralement deux tiges en saillie radialement vers l'intérieur, équipées chacune d'une fourche de serrage et diamétralement opposées, sont prévues sur chaque flasque intermédiaire, tandis que deux fentes correspondantes diamétralement opposées sont prévues dans la paroi du tambour ; deux éléments en saillie à partir du flasque fixe sont en outre prévus en correspondance avec ces fentes, pour assurer le blocage du flasque intermédiaire.

De préférence, vers l'extrémité du moyeu éloignée du flasque fixe, des rayons de soutien sont prévus partant du moyeu et fixés, à leur extrémité éloignée du moyeu, contre la face interne de la paroi du tambour.

Chaque élément de blocage en saillie axiale à partir du flasque fixe est compris angulairement entre deux rayons de soutien et une barre d'appui, s'étendant suivant une corde entre deux rayons de soutien, est reliée rigidement au dit élément en saillie.

Les moyens de fixation rapide du flasque démontable peuvent comprendre, du côté du moyeu, un manchon central mâle muni, sur sa surface extérieure, d'un logement parallèle à l'axe, pour une clavette, et du côté du flasque mobile un manchon central femelle muni d'une rainure parallèle à l'axe propre à recevoir une partie de la clavette lorsque le manchon femelle est engagé sur le manchon mâle, de sorte qu'un blocage en rotation du flasque démontable sur le moyeu est ainsi obtenu ; des moyens de retenue axiale sont en outre prévus entre le moyeu et le flasque démontable.

Ces moyens de retenue axiale peuvent comprendre une bague, ou crabot, engagée en bout de moyeu, cette bague comportant un trou taraudé radial avec lequel une vis coopère et fait saillie, par un pion d'extrémité, dans l'alésage de la bague, le manchon mâle du moyeu comportant une rainure parallèle à l'axe débouchant, en retrait de l'extrémité du moyeu, dans une rainure en arc de cercle propre à recevoir le pion de la vis, grâce à un déplacement en translation suivi d'une rotation entre la bague et le moyeu.

Avantageusement, la paroi du tambour est composée d'un nombre pair de pales, supérieur à deux, en particulier égal à huit, chaque pale ayant la forme d'un secteur cylindrique, et étant séparée des deux pales voisines par une fente. Les génératrices des pales peuvent présenter une légère inclinaison conique , notamment pour faciliter l'engagement des couronnes sur le tambour.

Selon une réalisation particulièrement simple, chaque flasque d'extrémité comprend des tubes, en particulier à section carrée, partant d'un manchon central et formant des rayons reliés deux à deux, dans leur zone d'extrémité éloignée du centre, par des plaques en forme de trapèze, en particulier soudées aux rayons, tandis que la face du flasque située vers l'intérieur du touret est formée par un anneau continu dont le diamètre intérieur est sensiblement égal à celui du tambour.

Les rayons du flasque d'extrémité fixe sont situés à mi-distance angulaire entre les fentes séparant les pales du tambour, tandis que les moyens de fixation du flasque démmontable sur le moyeu sont agencés pour qu'en position fixe du flasque démontable, les rayons de ce flasque démontable soient engagés dans les extrémités des fentes du tambour.

Le diamètre extérieur des flasques intermédiaires est, de préférence, inférieur au diamètre extérieur des flasques d'extrémité.

Le diamètre du tambour peut atteindre et dépasser 150 cm, tandis que le diamètre des flasques d'extrémité peut atteindre et dépasser 250 cm. La longueur du tambour est choisie en fonction du nombre de flasques intermédiaires que l'on souhaite pouvoir installer sur ce tambour. Dans le cas de la mise en place de deux flasques intermédiaires, conduisant à trois logements pour trois couronnes différentes, la longueur du tambour est de l'ordre de 100 cm.

L'invention consiste, mises à part les dispositions exposées ci-dessus, en un certain nombre d'autres dispositions dont il sera plus explicitement question ci-après à propos d'un exemple de réalisation décrit avec références aux dessins ci-annexés, mais qui n'est nullement limitatif.
La Figure 1 de ces dessins, est une vue en élévation avec partie arrachée et partie en extérieur, d'un touret selon l'invention, sans couronnes de tubes.
La Figure 2 est une vue en coupe axiale verticale selon la ligne II-II de la figure 1, des couronnes de tubes étant installées sur le touret.
La Figure 3 est une coupe partielle, à plus grande échelle, suivant la ligne III-III, figure 4, d'un flasque intermédiaire.
La Figure 4 montre la fourche des moyens de blocage d'un flasque intermédiaire, à plus grande échelle.
La Figure 5 est un agrandissement du détail V en coupe de la figure 2.
La Figure 6 est une vue en coupe suivant la ligne VI-VI de la figure 7.
La Figure 7 est une vue de face du manchon mâle de l'extrémité du moyeu appartenant aux moyens de fixation du flasque démontable .
La Figure 8 est une coupe suivant la ligne VIII-VIII de la figure 9.
La Figure 9 est une vue de face du manchon femelle du flasque d'extrémité démontable , avec le départ des rayons.
La Figure 10 est une vue en coupe d'une bague à monter en bout du manchon de la figure 6.
La Figure 11 est une vue en perspective d'une clavette pour le manchon de la figure 6.
La Figure 12, enfin, est une vue en élévation d'une vis moletée avec pion d'extrémité.

En se reportant aux dessins, notamment aux figures 1 et 2, on peut voir un touret 1 pour le déroulement de couronnes C de tubes, profilés ou autres, en matière plastique.

Le touret comprend un tambour 2, c'est à dire un cylindre de révolution, sur lequel sont engagées les couronnes C, deux flasques d'extrémité 3, 4 pour maintenir axialement les couronnes sur le tambour, et un moyeu 5 coaxial à l'intérieur du tambour 2.

Le flasque 3 est fixe et solidaire du tambour 2. L'autre flasque d'extrémité 4 est démontable. Le moyeu 5 s'étend suivant toute la longueur axiale du tambour 2 et est muni, à son extrémité éloignée du flasque fixe 3, de moyens de fixation rapide F pour le flasque démontable 4. Dans l'exemple représenté sur la figure 2, deux anneaux 6, formant flasques intermédiaires, sont engagés sur le tambour 2 pour déterminer entre les flasques d'extrémité 3, 4 et entre les deux flasques intermédiaires 6, trois logements séparés pour trois couronnes différentes de tubes Ta, Tb, Tc. Des moyens de blocage B de chaque flasque intermédiaire 6 relativement au tambour 2 sont prévus.

Les moyens de blocage B comprennent, solidaires du tambour et du flasque fixe 3, deux éléments 7 en saillie parallèlement à l'axe du tambour à partir du flasque fixe 3. Les deux éléments 7 sont diamétralement opposés et situés radialement à l'intérieur de la paroi du tambour 2. La paroi de ce tambour comporte, suivant le même diamètre que les éléments 7, deux fentes longitudinales opposées 8 (fig. 1) s'étendant suivant toute la longueur du tambour et débouchant à l'extrémité éloignée du flasque fixe 3. Les fentes 8 peuvent être obtenues en rabattant vers l'intérieur des zones de largeur sensiblement moitié de celle de la fente, de part et d'autre d'un trait de coupe.

Chaque élément 7 est avantageusement constitué par un tube carré dont l'extrémité 9, du côté du flasque 3, est recourbée à angle droit et soudée sur une barre transversale 10 s'étendant suivant une corde, entre deux rayons 11, 12, constitués par des tubes à section carrée ou rectangulaire , du flasque d'extrémité 3.

Le moyeu 5 comporte, à distance du flasque fixe 3, des rayons de soutien 13, constitués par des tubes à section carrée ou rectangulaire, situés dans un plan moyen orthogonal à l'axe géométrique du moyeu 5 et régulièrement espacés angulairement. Ces rayons 13 sont solidaires du moyeu 5, notamment par soudure et sont fixés, également par soudure, à leur autre extrémité contre la face interne du tambour 2. Dans l'exemple considéré, ces rayons 13 sont au nombre de huit et ont même disposition angulaire que les rayons 11, 12 du flasque fixe. L'élément en saillie 7 est compris angulairement entre deux rayons 13 à égale distance et s'étend au delà du plan des rayons 13, comme visible sur la figure 2. L'extrémité de l' élément 7 est à l'intérieur du tambour 2, en retrait de l'autre flasque d'extrémité 4.

Une barre d'appui 14 s'étend suivant une corde entre deux rayons 13 parallèlement à la barre 10 et de préférence à même distance radiale de l'axe du moyeu 5. L'élément 7 est relié rigidement par une entretoise soudée 15 à la barre d'appui 14.

Chaque flasque intermédiaire comprend deux tiges 16 diamétralement opposées, avantageusement formées par une longueur de tube à section carrée, en saillie radialement vers l'intérieur de chaque flasque intermédiaire 6. Les deux tiges 16 d'un même flasque 6 sont diamétralement opposées. L'extrémité tournée vers le centre de chaque tige 16 est munie d'une fourche 17 propre à venir coiffer l'élément 7 avec possibilité de coulissement relatif. Chaque fourche 17 est équipée d'un moyen de serrage, par exemple une vis 18 à oreilles, vissée dans un trou taraudé d'une des branches de la fourche 17 et orientée orthogonalement à la direction longitudinale de l'élément 7.

Les bords intérieur et extérieur, dans le sens radial, des flasques intermédiaires 6 sont constitués par des tubes 19, 20 à section circulaire, cintrés suivant le contour des flasques. La présence de ces tubes 19, 20 permet d'éviter toute arête vive susceptible d'endommager les tubes en matière plastique lors du déroulement.

Le tambour 2 comporte un nombre pair de fentes 8, au moins égal à deux. Dans l'exemple de réalisation illustré sur les dessins, le nombre de ces fentes est égal à huit. Les positions angulaires des fentes 8 correspondent aux bissectrices des angles formés par les rayons 11, 12 du flasque fixe 3. Le tambour 2 est ainsi constitué par huit pales 21, en forme de secteur cylindrique, en saillie à partir du flasque fixe 3, et supportées au voisinage de leur extrémité, à mi-largeur, par les rayons 13. De préférence, les pales 21 présentent une légère inclinaison, par exemple de 5/1000, de manière à se rapprocher de l'axe à partir du flasque fixe 3. Cette inclinaison facilite la mise en place des couronnes de tubes sur le tambour 2.

Le flasque démontable 4 comprend un manchon central femelle 22 d'où partent des rayons 23, formés par des tubes à section carrée, en nombre égal à celui des rayons 11, 12 du flasque fixe 3. Les rayons de chaque flasque sont reliés deux à deux , dans leur zone éloignée de l'axe du tambour, du côté extérieur du touret, par des plaques P en forme de trapèze isocèle, soudées aux rayons suivant les deux côtés du trapèze. Vers l'intérieur du touret, les rayons des flasques 3 et 4 sont soudés à un anneau continu respectivement 24, 25 dont le diamètre intérieur est égal ou supérieur au diamètre extérieur du tambour 2. Cet anneau détermine une surface interne lisse pour les deux logements compris entre les flasques d'extrémité et les flasques intermédiaires 6.

Le contour circulaire extérieur des flasques d'extrémité 3 et 4 est formé par un tube 26 à section carrée ou rectangulaire, cintré suivant la circonférence et constituant une bande de roulement du touret sur le sol. Le diamètre extérieur de cette bande de roulement est supérieur au diamètre extérieur des flasques intermédiaires 6.

Les moyens de fixation rapide F comprennent, du côté du moyeu 5, un manchon central mâle 27. Ce manchon 27 comporte un alésage dans lequel est engagée l'extrémité du moyeu 5, sur lequel est soudé le manchon. Le diamètre extérieur du manchon 27 est égal, aux tolérances près, au diamètre intérieur de l'alésage du manchon femelle 22 qui peut ainsi être engagé sur ce manchon 27.

Le manchon 27 est muni, à son extrémité arrière, d'une collerette 28 et comporte, sur sa paroi cylindrique externe, un logement 29 à bords parallèles aux génératrices du manchon . Le logement 29 peut recevoir une clavette 30 montrée sur la figure 11. La profondeur du logement 29 est inférieure à l'épaisseur de la clavette 30 qui, lorsqu'elle est placée dans ce logement 29, fait saillie sur la surface cylindrique extérieure du manchon 27. La partie en saillie de la clavette 30 peut s'engager dans une rainure 31 (figure 8) prévue dans l'alésage du manchon femelle 22 du flasque démontable 4. Le blocage en rotation du manchon femelle 22 relativement au manchon 27 est assuré par cette clavette 30. A mi-longueur du logement 29 et de la clavette 30 un trou taraudé respectivement 32, 33 propre à recevoir une vis peut être prévu.

La longueur axiale de la partie du manchon 27, situé en avant de la collerette 28, est supérieure à la longueur axiale du manchon 22.

L'extrémité du manchon 27, qui fait saillie au delà du manchon 22 lorsque ce dernier est en butée axiale contre la collerette 28, comporte deux rainures 34a, 34b diamétralement opposées, parallèles à l'axe du manchon. Ces rainures débouchent, à leur extrémité intérieure, dans une rainure associée 35a, 35b en arc de cercle s'étendant par exemple sur 30°. Les deux rainures en arc de cercle 35a, 35b sont également diamétralement opposées, comme visible sur la figure 7.

Une bague 36, ou crabot, (voir figure 10) est prévue pour être montée en bout du manchon mâle 27. Cette bague 36 comporte, à mi-longueur, deux trous taraudés diamétralement opposés 37a, 37b. Une vis 38 à tête moletée est propre à coopérer avec l'un des trous 37a, 37b. L'extrémité de la vis éloignée de la tête comporte un pion 39 propre à faire saillie dans l'alésage de la bague 36 et à s'engager dans la rainure 34a ou 34b puis dans la rainure 35a ou 35b grâce à un déplacement en translation suivi d'une rotation entre la bague 36 et le manchon 27.

Les cotes des différents éléments sont telles que lorsque le manchon 22 est en appui contre la collerette 28, la bague 36 est en appui contre la face avant du manchon 22 lorsque le pion 39 est logé dans la rainure 35a ou 35b (voir figure 5).

L'ensemble de ces éléments constitue des moyens de retenue axiale du manchon femelle 22 relativement au manchon mâle 27.

En vissant la vis 38 dans le trou taraudé 37a ou 37b, on peut exercer une pression par le pion 39 contre le fond de la gorge 35a ou 35b de sorte que la bague 36 se trouve également bloquée en rotation.

On peut prévoir, comme visible sur la figure 2, des crochets 40 fixés contre la surface interne d'une pale du tambour 2, le long d'une génératrice.

Ceci étant les opérations de mise en place des couronnes de tubes sur le touret et le fonctionnement de ce touret sont les suivants.

Pour la mise en place de la première couronne de tube Ta on démonte, au préalable, le flasque 4 et les anneaux intermédiaires 6 ; on peut alors engager axialement la couronne de tube Ta sur le tambour 2. Cette opération s'effectue manuellement ou à l'aide de moyens de levage selon le poids de la couronne. Le flasque 3 est maintenu dans un plan sensiblement vertical.

Un premier flasque intermédiaire 6 est ensuite mis en place en engageant les tiges 16 dans les fentes 8 diamétralement opposées du tambour 2, situées au droit des éléments en saillie 7 qui sont reçus dans les fourches 17. On fait coulisser axialement le flasque 6 jusqu'à la couronne de tube Ta et on bloque ce flasque 6 sur les éléments 7 en serrant ces derniers dans les fourches 17 à l'aide des vis 18.

On met ensuite en place la deuxième couronne de tube Tb autour du tambour 2 jusqu'à venir en appui axial contre le premier flasque intermédiaire 6.

Puis on installe le deuxième flasque intermédiaire 6 comme expliqué pour le premier.

Enfin, on met en place la troisième couronne de tube Tc sur l'extrémité du tambour 2 et on assemble le flasque démontable 4 avec l'extrémité du moyeu 5.

Pour cela, après avoir placé la clavette 30 dans le logement 29 du manchon 27, on présente le flasque 4 de telle sorte que la rainure 31 de son manchon 22 reçoive la partie extérieure de la clavette 30. On fait coulisser le flasque 4 jusqu'à ce que le manchon 22 vienne en appui contre la collerette 28. Il est à noter que la position angulaire déterminée par la clavette 30 et la rainure 31 est telle que les rayons 23 du flasque 4 viennent s'engager dans les extrémités des fentes 8 du tambour. Les rayons 23 sont ainsi orientés suivant les bissectrices des angles formés par les rayons 11, 12 du flasque fixe 3.

On assure ensuite le blocage axial du manchon 22 en mettant en place la bague 36 équipée de la vis 38, par un mouvement de coulissement axial suivi d'une rotation, comme expliqué précédemment.

Les extrémités intérieures des tubes de chaque couronne peuvent être attachées au tambour 2, notamment aux crochets 40, pour éviter un glissement des couronnes lors du déroulement des tubes.

Le touret 1, ainsi équipé de trois couronnes de tubes, est ensuite installé sur un porte-touret muni d'un arbre propre à traverser le moyeu 5 pour permettre la rotation de l'ensemble du touret 1.

On peut alors dérouler simultanément les trois tubes Ta, Tb, Tc pour leur pose, par exemple dans une tranchée.

Le touret de l'invention est d'une construction simple et sa mise en oeuvre est rapide. Il permet de ne travailler qu'avec un seul engin porte-touret se trouvant sur le chantier de pose des tubes.

Le touret permet d'effectuer des économies de transport à l'aller puisque seuls les tubes en couronnes sont à transporter par camion ; ils peuvent être transportés en quantité importante ce qui réduit le coût du transport. En outre il n'y a aucuns frais de retour du touret vers le lieu de fabrication des couronnes de tubes.

Le touret permet de gagner de l'espace sur le chantier et de dérouler simultanément plusieurs couronnes de tubes.

Il s'adresse à tous types de tubes ou de profilés en matière plastique pouvant être enroulés, par exemple en polyéthylène (PE), en chlorure de polyvinyle (PVC), en polypropylène (PP).

## Revendications

1. Touret, pour le déroulement de couronnes de tubes, de profilés ou autres, en particulier en matière plastique, comprenant deux flasques d'extrémité (3,4) et un moyeu (5) s'étendant suivant toute la longueur axiale, au moins l'un (4) des flasques d'extrémité étant démontable , et au moins un flasque intermédiaire déterminant, entre les flasques d'extrémité (3,4), des logements séparés pour au moins deux couronnes différentes, caractérisé par le fait que l'autre flasque d'extrémité (3) du touret est fixe et solidaire d'un tambour (2) sur lequel peut être engagée la (les) couronne (s), que le moyeu (5) est un moyeu tubulaire central solidaire de ce flasque d'extrémité fixe (3), coaxial à l'intérieur du tambour (2) et muni à une extrémité de moyens de fixation rapide (F) pour le flasque démontable (4) , qu'au moins un anneau (6) formant le flasque intermédiaire est engagé sur le tambour (2) et que des moyens de blocage (B) du ou des flasques intermédiaires (6) relativement au tambour (2) sont prévus.

2. Touret selon la revendication 1 caractérisé par le fait que le nombre de flasques intermédiaires (6)engagés sur le tambour (2) est au moins égal à deux, pour déterminer au moins trois logements annulaires séparés.

3. Touret selon la revendication 1 ou 2 caractérisé par le fait que les moyens de blocage (B) des flasques intermédiaires (6) comprennent au moins un élément (7), en particulier un tube, solidaire du flasque fixe (3), en saillie parallèlement à l'axe du tambour (2) à partir du flasque fixe, et situé radialement à l'intérieur de la paroi du tambour, laquelle paroi comporte au moins une fente longitudinale (8) ayant même position angulaire que cet élément (7), tandis que chaque flasque intermédiaire (6) comprend au moins une tige (16) en saillie radialement vers l'intérieur, munie à son extrémité tournée vers le centre d'une fourche (17) équipée d'un moyen de serrage (18), cette tige (16) étant destinée à être engagée dans la fente longitudinale (8) du tambour, l'ensemble étant tel que la fourche (17) de la tige vient coiffer ledit élément en saillie (7) solidaire du flasque fixe, qui peut être serré entre les branches de cette fourche.

4. Touret selon la revendication 3 caractérisé par le fait que deux tiges (16) en saillie radialement vers l'intérieur, équipées chacune d'une fourche de serrage (17), et diamétralement opposées, sont prévues sur chaque flasque intermédiaire (6) tandis que deux fentes correspondantes (8), diamétralement opposées, sont prévues dans la paroi du tambour, avec deux éléments (7) en saillie correspondants.

5. Touret selon l'une des revendications 1 à 4 caractérisé par le fait que le moyeu (5) comporte, à distance du flasque fixe (3), des rayons de soutien (13) partant du moyeu et s'étendant jusqu'à la face interne de la paroi du tambour (2).

6. Touret selon la revendication 5 caractérisé par le fait que chaque élément (7) en saille axiale partant du flasque fixe (3) est compris angulairement entre deux rayons de soutien (13) et qu'une barre d'appui (14) s'étendant suivant une corde entre deux rayons de soutien (13) est reliée rigidement audit élément (7).

7. Touret selon l'une des revendications précédentes caractérisé par le fait que les moyens de fixation rapide (F) du flasque démontable (4) comprennent, du côté moyeu (5), un manchon central mâle (27) muni d'un logement (29) pour une clavette (30) parallèle à l'axe, et du côté flasque mobile(4), un manchon central femelle (22) muni d'une rainure (31) parallèle à l'axe , propre à recevoir la clavette lorsque le manchon femelle(22) est engagé sur le manchon mâle (27), de sorte qu'un blocage en rotation du flasque démontable (4) sur le moyeu (5) est ainsi obtenu, des moyens de retenue axiale (35a,35b,36,38) étant en outre prévus pour ce flasque démontable.

8. Touret selon la revendication 7 caractérisé par le fait que les moyens de retenue axiale comprennent une bague (36) engagée en bout de moyeu, et une vis (38) coopérant avec un trou taraudé (37a,37b) de la bague et faisant saillie par un pion d'extrémité (39) dans l'alésage de la bague (36), le manchon mâle (27) du moyeu comportant une rainure(34a,34b) parallèle à l'axe, se raccordant à une rainure en arc de cercle (35a,35b) pour recevoir le pion (39) grâce à un déplacement en translation suivi d'une rotation entre la bague (36) et le moyeu (5).

9. Touret selon l'une des revendications précédentes caractérisé par le fait que la paroi du tambour (2) est composée de huit pales (21) en forme de secteur cylindrique séparées par huit fentes (8).

10. Touret selon l'une des revendications précédentes caractérisé par le fait que chaque flasque d'extrémité (3,4) comprend des tubes partant d'un manchon central et formant des rayons (11,12;23) reliés deux à deux dans leur zone d'extrémité, du côté extérieur, par des plaques (P) en forme de trapèze, en particulier soudées aux rayons, et du côté intérieur par un anneau continu (24,25) recouvrant les plaques et les rayons.

## Claims

1. Reel for unwinding coils of tubes, profiles or the like, particularly made of plastic, comprising two end plates (3, 4) and a hub (5) extending along the entire axial length, at least one (4) of the end plates being removable, and at least one intermediate plate defining, between the end plates (3, 4), separate housings for at least two different coils, characterized in that the other end plate (3) of the reel is fixed and secured to a drum (2) over which the coil (or coils) can be fitted, that the hub (5) is a tubular central hub integral with this fixed end plate (3), is coaxial inside the drum (2) and is equipped at one end with quick-fit connection means (F) for the removable plate (4), that at least one annulus (6) forming the intermediate plate is fitted over the drum (2) and that means (B) are provided for immobilizing the intermediate plate or plates (6) relative to the drum (2).

2. Reel according to Claim 1, characterized in that the number of intermediate plates (6) fitted onto the drum (2) is at least equal to two, so as to define at least three separate annular housings.

3. Reel according to Claim 1 or 2, characterized in that the means (B) of immobilizing the intermediate plates (6) comprise at least one element (7), particularly a tube, secured to the fixed plate (3), projecting parallel to the axis of the drum (2) from the fixed plate and lying radially inside the wall of the drum, which wall has at least one longitudinal slot (8) in the same angular position as this element (7), while each intermediate plate (6) comprises at least one rod (16) projecting radially inwards and, at its end facing towards the centre, fitted with a fork (17) equipped with a clamping means (18), this rod (16) being intended to engage in the longitudinal slot (8) in the drum, the assembly being such that the fork (17) of the rod sits over the said projecting element (7) secured to the fixed plate, which can be clamped between the branches of this fork.

4. Reel according to Claim 3, characterized in that there are two diametrically opposed rods (16) projecting radially inwards, each equipped with a clamping fork (17) on each intermediate plate (6), while there are two corresponding diametrically opposed slots (8) in the wall of the drum, with two corresponding projecting elements (7).

5. Reel according to one of Claims 1 to 4, characterized in that the hub (5) comprises, some distance from the fixed plate (3), supporting spokes (13) starting from the hub and extending as far as the internal face of the wall of the drum (2).

6. Reel according to Claim 5, characterized in that each axially projecting element (7) starting from the fixed plate (3) lies angularly between two supporting spokes (13) and that a support bar (14), running along a chord between two supporting spokes (13) is rigidly connected to the said element (7).

7. Reel according to one of the preceding claims, characterized in that the quick-fit connection means (F) for the removable plate (4) comprise, on the same side as the hub (5), a male central sleeve (27) equipped with a housing (29) for a key (30) parallel to the axis and, on the same side as the mobile plate (4), a female central sleeve (22) equipped with a groove (31) parallel to the axis, capable of housing the key when the female sleeve (22) is fitted over the male sleeve (27) so that the removable plate (4) is thus prevented from rotating on the hub (5), there also being means (35a, 35b, 36, 38) for the axial retention of this removable plate.

8. Reel according to Claim 7, characterized in that the means of axial retention comprise a ring (36) fitted on the end of the hub, and a screw (38) cooperating with a tapped hole (37a, 37b) in the ring and projecting in the form of an end peg (39) into the bore of the ring (36), the male sleeve (27) of the hub comprising a groove (34a, 34b) parallel to the axis, meeting a circular arc-shaped groove (35a, 35b) to house the peg (39) by virtue of a translational displacement followed by a rotation between the ring (36) and the hub (5).

9. Reel according to one of the preceding claims, characterized in that the wall of the drum (2) is made up of eight paddles (21) in the form of cylindrical sectors, separated by eight slots (8).

10. Reel according to one of the preceding claims, characterized in that each end plate (3, 4) comprises tubes starting from a central sleeve and forming spokes (11, 12; 23) connected in pairs in their end region, on the outside, by trapezium-shaped panels (P), particularly ones welded to the spokes, and on the inside, by a continuous annulus (24, 25) covering the panels and the spokes.

## Patentansprüche

1. Spule zum Abwickeln von Wicklungen aus Schläuchen, Profilen oder dergleichen, insbesondere aus Kunststoffmaterial, die zwei außenliegende Scheiben (3, 4) und eine sich über die gesamte axiale Länge erstreckende Nabe (5) enthält, wobei mindestens eine (4) der außenliegenden Scheiben abnehmbar ist und wobei mindestens eine sich zwischen den außenliegenden Scheiben (3, 4) befindliche Zwischenscheibe getrennte Abschnitte für mindestens zwei verschiedene Wicklungen festlegt, dadurch gekennzeichnet, daß die andere außenliegende Scheibe (3) der Spule festsitzend ist und mit einer Trommel (2), auf der die Wicklung(en) aufliegt (aufliegen), verbunden ist, daß die Nabe (5) eine mittig angeordnete, mit der festsitzenden außenliegenden Scheibe (3) verbundene Hohlnabe ist, die koaxial im Inneren der Trommel (2) liegt und an einem Ende mit Vorrichtungen für ein schnelles Befestigen (F) der abnehmbaren Scheibe versehen ist, daß mindestens ein Ring (6), der die Zwischenscheibe bildet, auf die Trommel (2) aufgeschoben ist und daß Vorrichtungen (B) vorgesehen sind, die ein Feststellen der Zwischenscheibe(n) (6) relativ zur Trommel (2) ermöglichen.

2. Spule nach Anspruch 1, dadurch gekennzeichnet, daß die Anzahl der auf die Trommel (2) aufgeschobenen Zwischenscheiben (6) mindestens zwei ist, damit mindestens drei getrennte ringförmige Abschnitte festgelegt sind.

3. Spule nach Anspruch 1 oder 2, dadurch gekennzeichnet, daß die Vorrichtungen (B) zum Feststellen der Zwischenscheiben (6) mindestens ein mit der festsitzenden Scheibe (3) verbundenes Element (7) insbesondere ein Rohr enthalten, das ausgehend von der festsitzenden Scheibe parallel zur Achse der Trommel (2) verläuft und radial an der Innenseite der Trommelwand angeordnet ist, wobei diese Wand mindestens einen Längsspalt (8) aufweist, der im gleichen Winkel angeordnet ist, wie dieses Element (7), wohingegen jede Zwischenscheibe (6) mindestens einen in radialer Richtung ins Innere verlaufenden Schaft (16) aufweist, der an seinen, zum Mittelpunkt gerichteten Ende mit einer Gabel (17) versehen ist, die eine Feststellvorrichtung enthalt, wobei dieser Schaft (16) dazu dient, in den Längsspalt (8) der Trommel eingeführt zu werden, wobei die Konstruktion derart gestaltet ist, daß die Gabel (17) des Schaftes das genannte angefügte und mit der festsitzenden Scheibe verbundene Element (7) umschließt und dieses zwischen den Schenkein dieser Gabel eingezwängt werden kann.

4. Spule nach Anspruch 3, dadurch gekennzeichnet, daß zwei in radialer Richtung ins Innere verlaufende Schäfte (16), die beide mit einer zum Feststellen dienenden Gabel (17) versehen sind und die diametral entgegengesetzt angeordnet sind, auf jeder Zwischenscheibe (6) vorgesehen sind, wohingegen zwei entsprechende diametral entgegengesetzt angeordnete Spalte (8) in der Trommelwand vorgesehen sind, zusammen mit zwei entsprechenden angefügten Elementen (7).

5. Spule nach einem der Ansprüche 1 bis 4, dadurch gekennzeichnet, daß die Nabe (5) im Abstand von der festsitzenden Scheibe (3) Stützstäbe (13) enthält, die von der Habe ausgehen und sich bis zur Wandinnenfläche der Trommel (2) erstrecken.

6. Spule nach Anspruch 5, dadurch gekennzeichnet, daß, bezogen auf den Winkel, jedes angefügte und von der festsitzenden Scheibe (3) ausgehende axiale Element (7) zwischen zwei Stützstäben (13) angeordnet ist und daß ein Stützbalken (14), der sich entsprechend einer Sehne zwischen zwei Stützstäben (13) erstreckt, starr mit dem genannten Element (7) verbunden ist.

7. Spule nach einem der vorangehenden Ansprüche, dadurch gekennzeichnet, daß die Vorrichtungen für ein schnelles Befestigen (F) der abnehmbaren Scheibe (4) nabenseitig (5) ein männliches zentrisches Anschlußstück (27) enthalten, das mit einer parallel zur Achse verlaufenden Aussparung (29) für einen Keil (30) versehen ist, und scheibenseitig (4) ein weibliches zentrisches Anschlußstück (22) enthalten, das mit einer parallel zur Achse verlaufenden Nut (31) versehen ist, die dazu dient, den Keil aufzunehmen, wenn das weibliche Anschlußstück (22) auf das männliche Anschlußstück (27) aufgeschoben wird, so daß auf diese Weise ein Feststellen der abnehmbaren Scheibe (4) auf der Nabe (5) in Rotationsrichtung erreicht wird, wobei zusätzlich Vorrichtungen für ein Feststellen in Axialrichtung (35a, 35b, 36, 38) an der abnehmbaren Scheibe vorgesehen sind.

8. Spule nach Anspruch 7, dadurch gekennzeichnet, daß die Vorrichtungen für ein Feststellen in Axialrichtung einen mit dem Nabenende verbundenen Ring (36) enthalten sowie eine Schraube (38), die einer Gewindebohrung (37a, 37b) im Ring entspricht und aus der ein sich in der Bohrung des Ringes (36) befindliches Endstück (39) vorsteht, wobei das auf der Nabe liegende männliche Anschlußstück (27) eine parallel zur Achse verlaufende Nut (34a, 34b) enthält, die sich an eine kreisbogenförmige Nut (35a, 35b) anschließt, die das Endstück (39) nach einer translatorischen Verschiebung, gefolgt von einer Rotation, zwischen Ring (36) und Nabe (5) aufnimmt.

9. Spule nach einem der vorangehenden Ansprüche, dadurch gekennzeichnet, daß die Trommelwand (2) aus acht Blättern (21) in Form zylindrischer Abschnitte besteht, die durch acht Spalten (8) getrennt sind.

10. Spule nach einem der vorangehenden Ansprüche, dadurch gekennzeichnet, daß jede außenliegende Scheibe (3, 4) von einem zentralen Anschlußstück ausgehende und Speichen (11, 12; 23) bildende Rohre enthält, wobei jeweils zwei an ihrem äußeren Ende miteinander verbunden sind, und zwar auf ihrer Außenseite durch trapezförmige Platten (P), im besonderen verschweißt mit den Speichen, und auf ihrer Innenseite durch einen durchgehenden Ring (24, 25), der die Platten und Speichen abdeckt.
